# EUROPÄISCHE PATENTSCHRIFT

(11) **EP 0 853 692 B1**
(45) Veröffentlichungstag und Bekanntmachung des Hinweises auf die Patenterteilung: **02.05.2002**
(21) Anmeldenummer: 96934506.5
(22) Anmeldetag: 01.10.1996
(51) Int. Cl.: D03D 47/30

(54) **VORRICHTUNG ZUM STRECKEN EINES EINGETRAGENEN SCHUSSFADENS, INSBESONDERE FÜR EINE LUFTDÜSENWEBMASCHINE**
INSERTED WEFT YARN DRAFTING DEVICE, IN PARTICULAR FOR AN AIR NOZZLE MECHANICAL LOOM
DISPOSITIF POUR ETIRER UN FIL DE TRAME INSERE, NOTAMMENT POUR UN METIER A TISSER A BUSE D'AIR

(30) Priorität: 02.10.1995 BE 9500814
(43) Veröffentlichungstag der Anmeldung: 22.07.1998
(73) Patentinhaber: Picanol N.V., 8900 Ieper (BE)
(72) Erfinder: BAMELIS, Jean-Marie, B-8900 Ieper (BE); DELANOTE, Chris, B-8900 Ieper (BE); PEETERS, Jozef, B-8900 Ieper (BE)
(74) Vertreter: Patentanwälte Ruff, Wilhelm, Beier, Dauster & Partner
(86) Internationale Anmeldenummer: EP9604282
(87) Internationale Veröffentlichungsnummer: WO9713017

(56) Entgegenhaltungen:
- EP-A- 0 342 135
- EP-A- 0 493 847
- BE-A- 1 000 989
- DE-A- 4 311 918

## Beschreibung

Die Erfindung betrifft eine Vorrichtung zum Strecken eines eingetragenen Schußfadens, insbesondere für eine Luftdüsenwebmaschine, die einen an einen Schußeintragskanal eines Webblattes anschließenden Kanal aufweist, in den eine Blasdüse mündet, die auf einen im wesentlichen lotrecht von diesem Kanal abzweigenden, wenigstens eine Umlenkstelle für den Schußfaden aufweisenden Abzweigkanal gerichtet ist.

Bei Luftdüsenwebmaschinen wird am Ende des Schußeintragskanals, der aus einer Vielzahl von Lamellen des Webblattes gebildet wird, eine Vorrichtung zum Strecken des eingetragenen Schußfadens angeordnet, um nach dem Eintragen ein Zurückspringen des Schußfadens zu vermeiden. Derartige Vorrichtungen besitzen einen geradlinig in Verlängerung des Schußeintragskanals verlaufenden Kanal, in den eine Blasdüse mündet, die auf einen im wesentlichen lotrecht zu diesem Kanal abzweigenden Abzweigkanal gerichtet ist. Am Eingang dieses Kanals, der auch auf gekrümmtem Wege zu dem Kanal wieder zurückgeführt werden kann (EP 0 493 847 A1), besteht eine Umlenkstelle.

Der Erfindung liegt die Aufgabe zugrunde, eine Vorrichtung der eingangs genannten Art zu verbessern.

Diese Aufgabe wird dadurch gelöst, daß die wenigstens eine Umlenkstelle aus einem verschleißfesten Einsatz gebildet ist, der im wesentlichen quer zur Eintragsrichtung des Schußfadens angeordnet ist.

Die Erfindung geht von der Überlegung aus, daß die Umlenkstelle oder Umlenkstellen einem Verschleiß aufgrund des darüber laufenden Schußfadens unterliegen, so daß nach einer gewissen Betriebszeit sich die Wirkung der Vorrichtung verändert und auch gegebenenfalls der in die Vorrichtung einlaufende und in dieser gehaltene Schußfaden beschädigt werden kann. Aufgrund des oder der verschleißfesten Elemente an der oder den Umlenkstellen wird sichergestellt, daß eine gleichbleibende Funktion über eine längere Betriebszeit gewährleistet ist, während andererseits die Gefahr verringert ist, daß die Vorrichtung die Schußfäden beschädigt.

Bei einer bevorzugten Ausfuhrungsform weist der Abzweigkanal einen gekrümmten Verlauf auf und mündet wieder in den Kanal ein, wobei am Eingang des Abzweigkanals zwei jeweils eine Umlenkstelle für den Schußfaden bildende, verschleißfeste Elemente angeordnet sind. Bei dieser Ausführungsform wirken die Reibung des Schußfadens an den Umlenkstellen und die aufgebrachten pneumatischen Kräfte einem Zurückspringen des Schußfadens entgegen, wobei die dabei vorhandenen Verhältnisse auch über eine längere Betriebszeit gleichbleiben, da die Umlenkstellen als verschleißfeste Elemente ausgebildet sind und somit auch nach einer längeren Betriebszeit keinem wesentlichen Verschleiß unterliegen.

Weitere Vorteile und Merkmale der Erfindung ergeben sich aus der nachfolgenden Beschreibung des in der Zeichnung schematisch dargestellten Ausführungsbeispiels.
- Fig. 1: zeigt eine Teilansicht einer Luftdüsenwebmaschine mit einem Schnitt durch eine erfindungsgemäße Streckvorrichtung,
- Fig. 2: zeigt einen Querschnitt durch die Streckvorrichtung in etwa entlang der Linie II-II der Fig. 1 und
- Fig. 3: einen vergrößerten Ausschnitt F3 der Fig. 1.

Die Vorrichtung 1 zum Strecken ist auf einer Weblade 2 zusammen mit einem Webblatt 3 angebracht. Das Webblatt 3 besteht aus einer Vielzahl von Lamellen, die einen einseitig offenen U-förmigen Schußeintragskanal 4 bilden.

Die Streckvorrichtung 1 besitzt einen gehäuseartigen Körper, der mit einem unmittelbar an den Schußeintragskanal 4 des Webblattes 3 anschließenden Kanal 5 versehen ist, der ebenfalls einen U-förmigen, im wesentlichen dem Schußeintragskanal 4 entsprechenden Querschnitt aufweist und in Eintragsrichtung A in Verlängerung des Schußeintragskanals 4 verläuft.

Unmittelbar nach dem Eingang des Kanals 5 zweigt ein Abzweigkanal 6 von dem Kanal 5 ab, dessen erster Abschnitt annähernd lotrecht zu dem Kanal 5 hinweg von der Weblade 2 gerichtet ist und dann mit einer etwa zylindrischen Krümmung in einen zweiten Abschnitt übergeht, der zu dem Kanal 5 zurückführt. Auf die Eingangsöffnung des Abzweigkanals 6 ist eine Blasdüse 8 gerichtet, die in der der Weblade 2 zugewandten, gegenüber dem Eintragskanal 4 etwas abgesetzten Unterseite 13 des Kanals 5 mündet. Aufgrund dieser abgesetzten Anordnung wird das Einblasen des ankommenden Schußfadens in den Abzweigkanal 6 erleichtert. Der Abzweigkanal 6 ist von dem Kanal 5 mittels eines Fadenführungselementes abgetrennt, das in Fadenlaufrichtung einen etwa birnenförmigen oder tropfenförmigen Gesamtquerschnitt aufweist. Das Fadenführungselement besitzt an der Seite des Eingangs des Abzweigkanals 6 ein verschleißfestes Element 7, das eine zylindrische Gestalt aufweist und eine Scheitelumlenkung für einen Schußfaden 14 bildet. An dieses im wesentlichen quer zur Eintragsrichtung A des Schußfadens 14 angeordnete verschleißfeste Element 7 schließt ein Stützelement 12 an, das Bestandteil des gehäuseartigen Körpers oder ein gesondertes Bauteil sein kann. Ein verschleißfestes Element 11 befindet sich am Ausgang des Abzweigkanals 6 auf der dem Kanal 5 zugewandten Seite. Das Stützelement 12 ist so ausgebildet, daß es gegenüber dem von den verschleißfesten Elementen 7 und 11 geführten Schußfaden 14 zurückgesetzt ist. Das Stützelement berührt deshalb den Schußfaden nicht und kann deshalb nicht zu einer Schädigung führen, selbst wenn ein Grat vorhanden wäre. Die beiden verschleißfesten Elemente 7 und 10 verlaufen im wesentlichen quer zur Blasrichtung der Blasdüse 8 und besitzen gewölbte Mantelflächen.

In etwa oberhalb der Scheitellinie des verschleißfesten Elementes, das für den Schußfaden 14 eine Umschlingung in einem Winkel von annähernd 90° ermöglicht, befindet sich eine weitere Blasdüse 9. Die Blasdüse 9 verläuft im wesentlichen in Richtung des zweiten Abschnittes des Abzweigkanales 6, der zu dem Kanal 5 zurückführt. Der aus der Blasdüse 9 austretende Luftstrom sorgt dafür, daß sich der Schußfaden 14 sicher an das verschleißfeste Element 7 und auch an das verschleißfeste Element 11 anlegt. Während die Blasdüse 8 zwei oder mehrere kleine Blasöffnungen aufweist, aus denen Druckluft mit gut ausgerichteten Strahlen ausgeblasen wird, besitzt die Blasdüse 9 nur eine größere Blasöffnung.

Wie insbesondere aus Fig. 3 zu ersehen ist, ist im Bereich der Vorderkante des Eingangs zu dem Abzweigkanal 6 ein weiteres verschleißfestes Element 10 angeordnet, das im wesentlichen quer zur Eintragsrichtung A des Schußfadens 14 ausgerichtet ist und eine erste Umlenkstelle für den Schußfaden bildet. Die Abmessungen, d.h. der Durchmesser, dieses Elementes 10 ist relativ klein, um den Eingang zu dem Abzweigkanal 6 möglichst dicht an den Schußeintragskanal 4 heranzubringen.

Das verschleißfeste Element 7 besitzt einen Querschnitt, der im wesentlichen dem Querschnitt des Abzweigkanals 6 entspricht, so daß sich der Faden entlang einer relativ großen Strecke an dem verschleißfesten Element 7 anlegt. In Abwandlung des dargestellten Ausführungsbeispiels wird vorgesehen, daß die verschleißfesten Elemente 7 und 11 sowie das Stützelement 12 aus einem Bauteil bestehen, das dann einen birnenförmigen oder tropfenförmigen Querschnitt aufweist.

Wie aus Fig. 2 zu erkennen ist, ist an dem gehäuseartigen Körper der Vorrichtung 1 ein Anschlußstück 20 angebracht, an welchem eine Druckluftzuführleitung befestigbar ist. Von diesem Anschlußstück führen in den Körper eingearbeitete Zuleitungskanäle 15, 16 und 17 zu den Blasdüsen 8 und 9. Der Körper kann beispielsweise im Spritzgußverfahren hergestellt werden, wobei die Form des Kanals 5 und des Abzweigkanals 6 sowie der Blasdüsen 8 und 9 und der Zuleitungskanäle 15, 16 und 17 beim Spritzgießen geformt werden. Bei einer anderen Lösung wird nur die Außenform des Körpers gegossen, während der Kanal 5 und der Abzweigkanal 6 durch Fräsen hergestellt werden. Die Zuleitungskanäle 15, 16 und 17 sowie die Blasdüsen 8, 9 werden dann durch Bohrungen verwirklicht, wobei die Zuleitungskanäle 16 und 17 mittels Dichtungsstopfen 18 und 19 verschlossen werden.

Die verschleißfesten Elemente 7, 10 und 11, die Umlenkpunkte für einen Schußfaden 14 bilden, weisen für den Schußfaden gerundete Anlageflächen auf. Vorzugsweise sind sie zylindrische Körper, die einfach herzustellen und zu montieren sind. Da sie verschleißfest sind, unterliegen sie einem relativ geringen Verschleiß, so daß die Gefahr einer Beschädigung des Fadenendes eines Schußfadens 14 verrringert ist. Die verschleißfesten Elemente 7, 10 und 11 sind bei einer ersten Ausführungsform als Keramikkörper ausgebildet. Bei einer anderen Ausführungsform sind sie Metall- oder Kunststoffgrundelemente, die mit einer verschleißfesten Beschichtung versehen sind.

Wie aus Fig. 1 zu erkennen ist, ist in Verlängerung des Kanals 5 an dessen Austrittsende ein Detektor 21 angeordnet, in den ein Schußfaden 14 eingeblasen wird. Mittels dieses Detektors 21, der ebenfalls an der Weblade 2 befestigt ist, ist es beispielsweise möglich, einen zu langen Schußfaden 14 zu erkennen.

Die Vorrichtung zum Strecken des Schußfadens, der in bekannter Weise mittels Hauptblasdüsen und Stafettendüsen durch den Schußeintragskanal 4 des Webblattes 3 hindurchgeblasen wird, wird zunächst der Schußfaden 14 durch die Blasdüse 8 um das verschleißfeste Element 7 umgelenkt und danach von der weiteren Blasdüse 9 um das verschleißfeste Element 7 umgelenkt. Ein Zurückspringen des Schußfadens 14 nach dem Schußeintrag wird aufgrund der Wirkung der aus den Blasdüsen 8 und 9 ausgeblasenen Luftströmung und aufgrund der Reibung des Schußfadens 14 insbesondere an dem verschleißfesten Element 7 und auch an dem verschleißfesten Element 10 verhindert.

Der Schutzbereich der erfindungsgemäßen Vorrichtung ist nicht auf das Ausführungsbeispiel beschränkt, sondern wird vielmehr durch die beigefügten Patentansprüche bestimmt. Insbesondere sind Abwandlungen in der Form und/oder der Anordnung der verschleißfesten Elemente 7, 10 und 11 sowie in der Ausgestaltung des Abzweigkanals 6 möglich.

## Patentansprüche

1. Vorrichtung zum Strecken eines eingetragenen Schussfadens (14), insbesondere für eine Luftdüsenwebmaschine, die einen an einen Schusseintragskanal (4) eines Webblattes (3) anschließenden Kanal (5) aufweist, in den eine Blasdüse (8) mündet, die auf einen im wesentlichen lotrecht von diesem Kanal (5) abzweigenden, wenigstens eine Umlenkstelle für den Schussfaden (14) aufweisenden Abzweigkanal gerichtet ist,
**dadurch gekennzeichnet, dass**
die wenigstens eine Umlenkstelle aus einem verschleißfesten Einsatz (7, 10, 11) gebildet ist, der im wesentlichen quer zur Eintragsrichtung (A) des Schussfadens (14) angeordnet ist.

2. Vorrichtung nach Anspruch 1, **dadurch gekennzeichnet, daß** der Abzweigkanal (6) einen gekrümmten Verlauf hat und wieder in den Kanal (5) einmündet, und daß am Eingang des Abzweigkanals (6) jeweils eine Umlenkstelle für den Schußfaden (14) bildende, verschleißfeste Elemente (7, 10) angeordnet sind.

3. Vorrichtung nach Anspruch 1 oder 2, **dadurch gekennzeichnet, daß** die dem Kanal (5) zugewandte Wandung des Abzweigkanals (6) aus einem Fadenführungselement gebildet wird, das ein am Eingang und/oder Ausgang des Abzweigkanals (6) angeordnetes verschleißfestes Element (7, 11) enthält.

4. Vorrichtung nach Anspruch 2 oder 3, **dadurch gekennzeichnet, daß** dem Eingang des Abzweigkanals (6) zugeordnete, verschleißfeste Element des Fadenführungselementes eine Scheitelführung für den Schußfaden (14) bildet.

5. Vorrichtung nach einem der Ansprüche 2 bis 4, **dadurch gekennzeichnet, daß** das Fadenführungselement ein den Kanal (5) und den Abzweigkanal (6) trennendes Stützelement (12) enthält, das gegenüber den von den verschleißfesten Elementen (7, 11) gebildeten Umlenkstellen zurückgesetzt ist.

6. Vorrichtung nach Anspruch 4 oder 5, **dadurch gekennzeichnet, daß** das die Scheitelführung bildende verschleißfeste Element (7) eine im wesentlichen zylindrische Gestalt aufweist und einen Querschnitt besitzt, der annähernd dem Querschnitt des Abzweigkanals (6) entspricht.

7. Vorrichtung nach einem der Ansprüche 2 bis 6, **dadurch gekennzeichnet, daß** in dem Abzweigkanal (6) in etwa über einer Scheitellinie des verschleißfesten Elementes (7) eine weitere Blasdüse (9) mündet, deren Blasrichtung im wesentlichen dem zu dem Kanal (5) zurückführenden Abschnitt des Abzweigkanals (6) entspricht.

8. Vorrichtung nach einem der Ansprüche 1 bis 7, **dadurch gekennzeichnet, daß** der Kanal (5) und der Abzweigkanal (6) in einen gehäuseartigen Körper eingearbeitet sind, der mit einem Druckluftanschluß (20) versehen ist, von welchem in den Körper eingearbeitete Verbindungskanäle (15, 16, 17) zu den Blasdüsen (8, 9) führen.

9. Vorrichtung nach einem der Ansprüche 1 bis 8, **dadurch gekennzeichnet, daß** das oder die verschleißfesten Elemente (7, 10, 11), die vorzugsweise eine wenigstens annähernd zylindrische Gestalt aufweisen, aus einem Keramikmaterial bestehen.

10. Vorrichtung nach einem der Ansprüche 1 bis 8, **dadurch gekennzeichnet, daß** das oder die verschleißfesten Elemente (7, 10, 11), die vorzugsweise eine wenigstens annähernd zylindrische Gestalt aufweisen, mit einer verschleißfesten Außenschicht versehen sind.

## Claims

1. Device for stretching an inserted weft thread (14), in particular for a loom with air nozzles, having a passage (5) adjoining a weft insertion passage (4) of a reed (3), into which a blower nozzle (8) opens, which is directed towards a branch passage branching off from and essentially perpendicular to said passage (5) having at least one deflection point for the weft thread (14),
**characterised in that**
the at least one deflection point is a wear-resistant insert (7, 10, 11) disposed substantially transversely to the insertion direction (A) of the weft thread (14).

2. Device as claimed in claim 1, **characterised in that** the branch passage (6) has a curved path and opens back into the passage (5) and **in that** respective wear-resistant elements (7, 10) are disposed at the inlet to the branch passage (6) respectively forming a deflection point for the weft thread (14).

3. Device as claimed in claim 1 or 2, **characterised in that** the wall of the branch passage (6) directed towards the passage (5) acts as a thread guide element, which contains a wear-resistant element (7, 11) disposed at the inlet and/or outlet of the branch passage (6).

4. Device as claimed in claim 2 or 3, **characterised in that** a wear-resistant element of the thread guide element assigned to the inlet of the branch passage (6) forms a top guide for the weft thread (14).

5. Device as claimed in one of claims 2 to 4, **characterised in that** the thread guide element contains a supporting element (12) dividing the passage (5) and the branch passage (6), which is set back from the deflection points formed by the wear-resistant elements (7, 11).

6. Device as claimed in claim 4 or 5, **characterised in that** the wear-resistant element (7) forming the top guide is of a substantially cylindrical structure and has a cross section corresponding more or less to the cross section of the branch passage (6).

7. Device as claimed in one of claims 2 to 6, **characterised in that** another blower nozzle (9) opens into the branch passage (6) more or less above a crest line of the wear-resistant element (7), the blowing direction of which substantially corresponds to the section of the branch passage (6) leading back to the passage (5).

8. Device as claimed in one of claims 1 to 7, **characterised in that** the passage (5) and the branch passage (6) are incorporated in a housing-type body, which is provided with a compressed air connection (20), from which connecting passages (15, 16, 17) integrated in the body lead to the blower nozzles (8, 9).

9. Device as claimed in one of claims 1 to 8, **characterised in that** the wear-resistant element or elements (7, 10, 11), which are preferably of an at least approximately cylindrical structure, are made from a ceramic material.

10. Device as claimed in one of claims 1 to 8, **characterised in that** the wear-resistant element or elements (7, 10, 11), which are preferably of an at least approximately cylindrical structure, are provided with a wear-resistant external coating.

## Revendications

1. Dispositif pour étirer un fil de trame inséré (14), notamment pour un métier à tisser à buse d'air, qui présente un canal (5) faisant suite à un canal d'insertion de trame (4) d'un peigne à tisser (3), dans lequel débouche une buse de soufflage (8) qui est orientée sur un canal de branchement se séparant sensiblement d'applomb de ce canal (5), présentant au moins un emplacement de renvoi pour le fil de trame (14), **caractérisé en ce qu'**au moins un emplacement de renvoi précité est formé par une pièce d'insertion (7, 10, 11) résistant à l'usure qui est disposée sensiblement transversalement à la direction d'insertion (A) du fil de trame (14).

2. Dispositif selon la revendication 1, **caractérisé en ce que** le canal de branchement (6) a une allure courbée et débouche de nouveau dans le canal (5) et **en ce que** sont disposés à l'entrée du canal de branchement (6) respectivement des éléments (7, 10) résistant à l'usure, formant un emplacement de renvoi pour le fil de trame (14).

3. Dispositif selon la revendication 1 ou 2, **caractérisé en ce que** la paroi du canal de branchement (6) orientée vers le canal (5) est constituée d'un élément de guidage de fil qui contient un élément (7, 11) résistant à l'usure disposé à l'entrée et/ou à la sortie du canal de branchement (6).

4. Dispositif selon la revendication 2 ou 3, **caractérisé en ce que** l'élément résistant à l'usure, de l'élément de guidage de fil, associé à l'entrée du canal de branchement (6) forme un guidage au sommet pour le fil de trame (14).

5. Dispositif selon l'une des revendications 2 à 4, **caractérisé en ce que** l'élément de guidage de fil contient un élément de support (12) séparant le canal (5) et le canal de branchement (6) qui est décalé en arrière par rapport aux emplacements de renvoi formés par les éléments (7, 11) résistant à l'usure.

6. Dispositif selon la revendication 4 ou 5, **caractérisé en ce que** l'élément (7) résistant à l'usure, formant le guidage au sommet, est d'une configuration sensiblement cylindrique et possède une section transversale qui correspond approximativement à la section transversale du canal de branchement (6).

7. Dispositif selon l'une des revendications 2 à 6, **caractérisé en ce que** débouche dans le canal de branchement (6), approximativement au-dessus d'une ligne au sommet de l'élément (7) résistant à l'usure, une autre buse de soufflage (9) dont la direction de soufflage correspond sensiblement au tronçon du canal de branchement (6) qui ramène au canal (5).

8. Dispositif selon l'une des revendications 1 à 7, **caractérisé en ce que** le canal (5) et le canal de branchement (6) sont ménagés dans un corps semblable à un boîtier, qui est pourvu d'un raccord d'air comprimé (20), à partir duquel des canaux de liaison (15, 16, 17) ménagés dans le corps mènent aux buses de soufflage (8, 9).

9. Dispositif selon l'une des revendications 1 à 8, **caractérisé en ce que** le ou les éléments résistant à l'usure (7, 10, 11), qui ont de préférence une forme au moins approximativement cylindrique, sont constitués d'un matériau céramique.

10. Dispositif selon 'l'une des revendications 1 à 8, **caractérisé en ce que** le ou les éléments résistant à l'usure (7, 10, 11) qui ont de préférence une forme au moins approximativement cylindrique, sont pourvus d'une couche extérieure résistant à l'usure.
